# EUROPÄISCHE PATENTSCHRIFT

(11) **EP 1 833 349 B1**
(45) Veröffentlichungstag und Bekanntmachung des Hinweises auf die Patenterteilung: **19.09.2012**
(21) Anmeldenummer: 05801733.6
(22) Anmeldetag: 17.10.2005
(51) Int. Cl.: A47L 15/44, A47L 15/50

(54) **WASSERFÜHRENDES HAUSHALTGERÄT**
WATER-CONDUCTING HOUSEHOLD APPLIANCE
APPAREIL MENAGER ACHEMINANT DE L'EAU

(30) Priorität: 29.12.2004 DE 102004063275
(43) Veröffentlichungstag der Anmeldung: 19.09.2007
(73) Patentinhaber: BSH Bosch und Siemens Hausgeräte GmbH, 81739 München (DE)
(72) Erfinder: HARTMANN, Michael, 89420 Höchstädt (DE); SCHESSL, Bernd, 89407 Dillingen/Donau (DE); SCHMID, Erich, 89567 Sontheim/Brenz (DE)
(86) Internationale Anmeldenummer: PCT/EP2005/055293
(87) Internationale Veröffentlichungsnummer: WO 2006/072477

(56) Entgegenhaltungen:
- EP-A- 0 298 353
- EP-A- 1 002 494
- DE-A1- 19 935 728
- DE-C1- 4 429 774

## Beschreibung

Die Erfindung betrifft eine Geschirrspülmaschine mit einer zur Einbringung eines Reinigungsmittels dienenden in einem Aufbewahrungsbehälter für zu waschendes Gut angeordneten Auflösungskammer, die einen Kammerboden mit mindestens einer Öffnung aufweist.

Aus der DE 3722648 A1 ist eine Vorrichtung zur Aufnahme von Spülmaschinenreinigern in Form von Pulverpresslingen in Haushaltsgeschirrspülmaschinen bekannt, welche die Aufnahme der Pulverpresslinge im Inneren der Spülmaschine ohne Beeinträchtigung des Spülergebnisses ermöglicht. Dies wird dadurch erreicht, dass die Vorrichtung als im Inneren der Spülmaschine anbringbarer Dosierbehälter mit wenigstens einer dem Pulverpressling aufnehmenden Dosierkammer mit wenigstens bereichsweise perforierten Seiten und/oder Bodenflächen ausgebildet ist.
Nachteilig ist jedoch, dass die von einer Sprühvorrichtung austretenden Sprühstrahlen die Pulverpresslinge nur unzureichend benetzen, da die Bodenfläche nur bereichsweise perforiert ist und nicht genügend Flüssigkeit in die Vorrichtung zur Aufnahme von Spülmaschinenreiniger eindringt. Das Auflösungsverhalten der Pulverpresslinge wird dadurch negativ beeinflusst, so dass sie sich nicht vollständig auflösen. Dies verursacht ein schlechtes Spülergebnis, so dass das zu waschende Gut nach dem Betrieb nicht rein ist.

Aus der DE 199 35 728 A1 ist ein Reinigungsmitteltablettenbehälter bekannt, welcher eine Einfüllöffnung zum Einbringen einer Reinigungsmitteltablette in eine Kammer des Behälters aufweist. Der Behälter ist mit Durchströmöffnungen versehen, durch welche beim Reinigen Wasser in die Kammer ein- und wieder ausströmt.

Ein aus der DE 44 29 774 C1 bekanntes Behältnis zur Aufnahme eines Wäschebehandlungsmittels weist eine Behältniswand mit schlitzartigen Durchbrechungen auf. Im Zuge eines Waschvorgangs wird das Wäschebehandlungsmittel aus dem Behältnis in die Waschlauge abgegeben.
Der Erfindung liegt die Aufgabe zugrunde bei Geschirrspülmaschinen der eingangs näher beschriebenen Art den Kammerboden der Auflösungskammer so auszubilden, dass nach dem Reinigungsvorgang die Auflösungskammer frei von Reinigungsmittel ist und das zu waschende Gut nach dem Betrieb fleckenfrei und sauber ist.

Diese Aufgabe wird durch die Kombination der Merkmale das Anspruch 1 gelöst.
Diese Lösung zeichnet sich besonders dadurch aus, dass sich nach dem Reinigungsvorgang keine Reinigungsmittelreste in dem wasserführenden Haushaltgerät befinden und somit sichergestellt ist, dass sich das Reinigungsmittel vollständig aufgelöst hat. Ferner wird durch diese Anordnung verhindert, dass das Reinigungsmittel mit dem zu waschenden Gut in Kontakt kommt und somit die Bildung von Flecken am zu waschende Gut verhindert wird.

Die schlitzförmigen Öffnungen des Kammerbodens sind längs und/oder quer angeordnet.
Der Vorteil liegt darin, dass das Reinigungsmittel im wesentlichen während des Betriebes aufgelöst wird. Das Reinigungsmittel wird durch das Eindingen der Flüssigkeit durch die Öffnungen angelöst, wodurch sich die Wirkstoffe des Reinigungsmittels während des Spülverlaufs besser in der Spülflotte auflösen können.

Entsprechend einer weiteren bevorzugten Ausführungsform ist vorgesehen, dass die Auflösungskammer mit einem Deckel verschließbar ist.
Durch diese Maßnahme wird verhindert, dass das Reinigungsmittel selbstständig aus der Auflösungskammer herausfällt und Reste des Reinigungsmittels im Behandlungsraum nach dem Betrieb übrig bleiben.

Nach einer weiteren bevorzugten Ausführungsform ist vorgesehen, dass die Auflösungskammer eine Einfüllöffnung für das Reinigungsmittel an mindestens einer Seitenwand und/oder an dem Deckel aufweist.
Die Lösung zeigt den Vorteil, dass das Reinigungsmittel sehr bedienungsfreundlich durch den Benutzer der Auflösungskammer zugeführt wird. Ferner ist diese Lösung sehr kostengünstig durchzuführen.

Gemäß einer weiteren vorteilhaften Ausgestaltung des Gegenstandes der Erfindung ist vorgesehen, dass mindestens der Deckel und mindestens eine Seitenwand der Auflösungskammer flüssigkeitsdurchlässig ausgebildet ist.
Durch diese Maßnahme gelingt es, dass Reinigungsflüssigkeit in die Auflösungskammer gelangt, um das Reinigungsmittel zu lösen. Ebenfalls wird verhindert, dass die Reinigungsflüssigkeit sich im Behälter ansammelt, diesen füllt und dadurch das Reinigungsmittel aus der Auflösungskammer heraus geschwemmt wird.

Die Erfindung ist in einer nachfolgenden Beschreibung anhand eines in der Zeichnung vereinfacht dargestellten Ausführungsbeispiels erläutert. Es zeigen:
- Fig. 1: ausschnittsweise in Seitenansicht und teilweise geschnitten dargestellt eine Geschirrspülmaschine mit einer Auflösungskammer in einem Geschirrkorb,
- Fig. 2: einen Geschirrkorb der Geschirrspülmaschine ausschnittsweise in Draufsicht mit an dessen Frontseite angeordneter Auflösungskammer,
- Fig. 3: die Auflösungskammer in perspektivischer Ansicht von oben, und
- Fig. 4: eine Auflösungskammer mit einem gewölbten Kammerboden in der Ansicht von vorne.

In Figur 1 ist eine erste Ausführung einer erfindungsgemäßen Geschirrspülmaschine 1 mit einer Tür 2 gezeigt, die eine Außentür 3 und eine Innentür 4 aufweist. An einer Türblende 5 sind Programmwahltasten 6 angeordnet, die mit einer innerhalb der Tür 2 installierten elektrischen Steuer- und Regelungselektronik 7 verbunden sind. In der Steuer- und Regelungselektronik 7 sind diverse Programme zum Ablauf eines Reinigungsvorgangs im Speicher hinterlegt. Innerhalb der Tür 2 befindet sich eine mit der Steuer- und Regelungselektronik 7 verbunden Reinigerzugabe 8 zur Lagerung eines blockförmigen Reinigungsmittels 9 und eines nicht gezeigten Klarspülers. Die Reinigerzugabe 8 ist jedoch auch zur Lagerung eines flüssigen oder pulverförmigen Reinigungsmittels geeignet. Eine Kammer 10, der eine Einfüllklappe 11 zum Verschließen zugeordnet ist, dient zur Aufbewahrung des Reinigungsmittels 9, und ist zurückversetzt in der Innentür 4 angeordnet. Ein über die geöffnete Tür 2 zugänglicher Behandlungsraum 12, dessen Innenmantel 13 aus Edelstahl geformt ist, weist an seinen nicht visualisierten Behälterseitenwänden zwei nicht dargestellte Führungsschienen auf, an denen ein als Aufbewahrungsbehälter 14 ausgebildeter Geschirrkorb zur Lagerung für ein nicht gezeigtes zu waschendes Gut gehalten ist. Der Korpus des Aufbewahrungsbehälter 14 weist kunststoffüberzogene Metallstäbe 15 auf. Eine Auflösungskammer 16, die in den Korpus des Aufbewahrungsbehälters 14 integriert ist, umfasst Seitenwände 17, die ein Gitter 18 aufweisen und einen Kammerboden 19, der in Figur 1 nicht gezeigte schlitzförmige Öffnungen aufweist. Die Auflösungskammer 16 ist mit einem ein feinmaschiges Gitter aufweisenden Deckel 20 öffenbar, der schwenkbar um eine an der Auflösungskammer 16 angeordnete horizontale Achse 21 gelagert ist. An dem Deckel 20 ist ein Griff 22 angeordnet. Alternativ kann der Deckel 20 auch als Schiebedeckel ausgebildet sein. An der Seitenwand 17 ist eine Einfüllöffnung 23 angeordnet, um der Auflösungskammer 16 Reinigungsmittel zuzuführen.
Ein als Sprühvorrichtung 24 ausgebildeter Sprüharm weist an seiner Oberseite und an seiner Unterseite mehrere Sprühdüsen 25 auf. Bei Sprühvorrichtungen 24, insbesondere bei einem rotierenden Sprüharm befindet sich die Auflösungskammer 16 vorteilhafter Weise an einer Frontwand 26 in der Mitte des Aufbewahrungsbehälters 14.

In Figur 2 ist ein Aufbewahrungsbehälter 14' mit der Auflösungskammer 16 aus der Figur 1 gezeigt. In den Korpus des Aufbewahrungsbehälters 14' ist eine als Sprühboden ausgebildete Sprühvorrichtung 24' mit Sprühdüsen 25' integriert. Alternativ kann der Sprühboden sich auch unterhalb des Aufbewahrungsbehälters 14' befinden.
Dem Aufbewahrungsbehälter ist eine Frontwand 26' und Seitenwände 27' zugeordnet. Die Auflösungskammer 16 ist an der Frontwand 26' in der Mitte des Aufbewahrungsbehälters an einem dafür vorbestimmten Ort abnehmbar gehalten. Hierzu weist der Aufbewahrungsbehälter 14' eine Aussparung 28' zum Einsetzen der Auflösungskammer 16 auf, um die Auflösungskammer 16 positionsrichtig zum Aufbewahrungsbehälter 14' anordnen zu können. Alternativ kann jedoch die Auflösungskammer 16 auch an den Seitenwänden 27' des Aufbewahrungsbehälters 14' angeordnet sein, jedoch auch in der Art, dass der Anbringungsort der Auflösungskammer 16 durch Positionsmaßnahmen am Aufbewahrungsbehälter 14' vorgegeben ist.

In Figur 3 ist die Auflösungskammer 16 näher gezeigt, die oberhalb der Sprühvorrichtung 21 angeordnet ist. Sie weist wie bereits erwähnt vier Kammerwände 17 auf, die als feinmaschiges Gitter 18 ausgebildet sind. Alternativ können die Kammerwände 17 wahlweise auch als ein grobmaschiges Gitter ausgebildet sein. Der Kammerboden 19 der Auflösungskammer 16 weist schlitzförmige Öffnungen 19.1 auf. Die schlitzförmigen Öffnungen 19.1 sind längs zur Richtung des austretenden Flüssigkeitsstrahls ausgebildet. Die schlitzförmigen Öffnungen 19.1 können alternativ auch quer zur Richtung des austretenden Flüssigkeitsstrahls ausgebildet sein.

In Figur 4 ist eine Auflösungskammer 16" gemäß einer zweiten Ausführungsform mit rechteckförmigen Grundriss dargestellt. Sie weist vier Kammerwände 17" auf, die aus einem feinmaschigen Gitter 18" ausgebildet sind. Alternativ können anstatt des feimmaschigen Gitters 18" auch eine oder mehrere kleine Öffnungen angeordnet sein. Ebenfalls kann alternativ auch ein grobmaschiges Gitter verwendet werden, um das Reinigungsmittel schneller aufzulösen. Ein Kammerboden 19" weist nicht visualisierte schlitzförmige Öffnungen auf. Der Kammerboden 19" der Auflösungskammer ist längs der längeren Rechteckseiten zum Kammerinneren hin gewölbt, so dass das Reinigungsmittel, insbesondere pulverförmiges Reinigungsmittel an die Grenzfläche zwischen den Kammerwänden 17" und dem gewölbten Kammerboden 19" hinunter rutscht. Dort legt es sich vermehrt ab, bildet kleine Häufchen und kann somit nicht sofort aus der Auflösungskammer 16" herausgeschwemmt werden. Dadurch kann sich das Reinigungsmittel während des Reinigungsvorgangs gleichmäßiger verteilen. Die Wölbung des Kammerbodens 19" kann alternativ auch quer zur längeren Rechteckseite ausgebildet sein. Ferner ist an der Seitenwand 17" eine Einfüllöffnung 23" angeordnet, um der Auflösungskammer Reinigungsmittel zuzuführen. Gegenüber dem Kammerboden 19" ist an der Außenseite einer Kammerdecke ein zum Handling der Auflösungskammer 16" dienender Griff 22" vorgesehen, der im vorliegenden Ausführungsbeispiel längs der Kammerbodenwölbung verläuft.

Das Reinigungsmittel 9, insbesondere eine Reinigungsmitteltablette wird vom Benutzer der Auflösungskammer 16 zugeführt. Der Benutzer verschließt den Behandlungsraum 12 mit der Tür 2 und wählt mit Hilfe des Programmwahlschalters 6 ein Programm aus, das im wesentlichen die Programmschritte "Vorspülen - Reinigen - Zwischenspülen - Klarspülen - Trocknen" aufweist und in der Steuer- und Regelungselektronik 7 gespeichert ist.
Da die Kammerwände 17 ein feinmaschiges Gitter 18 aufweisen und der Kammerboden 19 schlitzförmige Öffnungen 19.1 aufweist, fallen keine größeren Reinigungsmittelelemente aus der Auflösungskammer 16 in den Behandlungsraum 12 und auf das zu waschende Gut, da verhindert ist, dass das Reinigungsmittel 9 in großen Segmenten ausgespült wird. Ferner ist das feinmaschige Gitter 18 wasserdurchlässig ausgebildet, so dass die Flüssigkeit in die Auflösungskammer 16 eindringen und das Reinigungsmittel 8 auflösen kann.
Ferner ist durch die in Figur 4 gezeigte Wölbung des Kammerbodens 19" sichergestellt, dass sich das pulverförmige Reinigungsmittel an den Seitenwänden anhäuft. Somit wird verhindert, dass das pulverförmige Reinigungsmittel schon während einer frühen Phase des Waschvorgangs aus der Auflösungskammer 16 herausgespült wird.

## Patentansprüche

1. Geschirrspülmaschine (1) mit einer zur Einbringung eines Reinigungsmittels (9,9') dienenden in einem Aufbewahrungsbehälter (14,14') für zu waschendes Gut angeordneten Auflösungskammer (16,16',16"), die einen Kammerboden (19,19',19") mit mindestens einer schlitzförmig ausgebildeten Öffnung (19.1) aufweist, , wobei die Geschirrspülmaschine (1) einen als Sprühvorrichtung (24) ausgebildeten Sprüharm aufweist, welcher an seiner Oberseite und an seiner Unterseite mehrere Sprühdüsen (25) aufweist, und wobei die Auflösungskammer (16,16',16") oberhalb der Sprühvorrichtung (24) angeordnet ist, und wobei die schlitzförmigen Öffnungen (19.1) des Kammerbodens (19,19',19") längs oder quer zur Richtung des aus den an der Oberseite des Sprüharms angeordneten Sprühdüsen (25) austretenden Flüssigkeitsstrahls ausgebildet sind.

2. Geschirrspülmaschine (1) nach Anspruch 1, **dadurch gekennzeichnet, dass** der Kammerboden (19,19',19") nach innen gewölbt ist.

3. Geschirrspülmaschine (1) nach einem der Ansprüche 1 oder 2, **dadurch gekennzeichnet, dass** die Auflösungskammer (16,16',16") mit einem Deckel (20,20") verschließbar ist.

4. Geschirrspülmaschine nach einem der Ansprüche 1 bis 3, **dadurch gekennzeichnet, dass** die Auflösungskammer (16,16',16") eine Einfüllöffnung (23,23") für das Reinigungsmittel (9,9') an mindestens einer Seitenwand (17,17") und/oder an dem Deckel (20,20") aufweist.

5. Geschirrspülmaschine nach einem der Ansprüche 1 bis 4, **dadurch gekennzeichnet, dass** mindestens der Deckel (20,20") und mindestens eine Seitenwand (17,17") der Auflösungskammer (16,16',16") flüssigkeitsdurchlässig ausgebildet ist.

## Claims

1. Dishwasher (1) with a dissolution chamber (16, 16', 16"), which serves for introduction of a cleaning agent (9, 9') and is arranged in a storage container (14, 14') for items to be washed and has a chamber base(19, 19', 19") with at least one opening (19.1) of slot-shaped form, wherein the dishwasher (1) comprises a spray arm, which is constructed as a spray device (24) and which has a plurality of spray nozzles (25) at its upper side and its lower side, and wherein the dissolution chamber (16, 16', 16") is arranged above the spray device (24) and wherein the slot-shaped openings (19.1) of the chamber base (19, 19', 19") are formed longitudinally or transversely with respect to the direction of the liquid jet issuing from the spray nozzles (25) arranged at the upper side of the spray arm.

2. Dishwasher (1) according to claim 1, **characterised in that** the chamber base (19, 19', 19") is curved inwardly.

3. Dishwasher (1) according to one of claims 1 and 2, **characterised in that** dissolution chamber (16, 16', 16") is closable by a lid (20, 20").

4. Dishwasher according to any one of claims 1 to 3, **characterised in that** the dissolution chamber (16, 16', 16") has a filler opening (23, 23") for the cleaning agent (9, 9') at at least one side wall (17, 17") and/or at the lid (20, 20").

5. Dishwasher according to any one of claims 1 to 4, **characterised in that** at least the lid (20, 20") and at least one side wall (17, 17") of the dissolution chamber (16, 16', 16") are formed to be permeable to liquid.

## Revendications

1. Lave-vaisselle (1) comprenant une chambre de dissolution (16, 16', 16") servant à apporter un détergent (9, 9'), disposée dans un récipient de conservation (14, 14') pour des produits à laver, laquelle chambre de dissolution présente un fond de chambre (19, 19', 19") ayant au moins une ouverture (19.1) réalisée en forme de fente, le lave-vaisselle (1) présentant un bras d'arrosage réalisé en tant que dispositif d'arrosage (24), lequel bras d'arrosage présente plusieurs buses d'arrosage (25) sur son côté supérieur et sur son côté inférieur, et la chambre de dissolution (16, 16', 16") étant disposée au-dessus du dispositif d'arrosage (24), et les ouvertures (19.1) en forme de fente du fond de chambre (19, 19', 19") étant réalisées le long ou transversalement au sens du jet de liquide sortant des buses d'arrosage (25) disposées sur le côté supérieur du bras d'arrosage.

2. Lave-vaisselle (1) selon la revendication 1, **caractérisé en ce que** le fond de chambre (19, 19', 19") est courbé vers l'intérieur.

3. Lave-vaisselle (1) selon l'une quelconque des revendications 1 ou 2, **caractérisé en ce que** la chambre de dissolution (16, 16', 16") peut être fermée au moyen d'un couvercle (20, 20').

4. Lave-vaisselle (1) selon l'une quelconque des revendications 1 à 3, **caractérisé en ce que** la chambre de dissolution (16, 16', 16") présente une ouverture de remplissage (23, 23') pour le détergent (9, 9') sur au moins une paroi latérale (17, 17") et/ou sur le couvercle (20, 20').

5. Lave-vaisselle (1) selon l'une quelconque des revendications 1 à 4, **caractérisé en ce qu'**au moins le couvercle (20, 20') et au moins une paroi latérale (17, 17") de la chambre de dissolution (16, 16', 16") sont réalisés de manière perméable au liquide.
